# EUROPÄISCHE PATENTANMELDUNG

(11) **EP 2 014 981 A2**
(43) Veröffentlichungstag der Anmeldung: **14.01.2009**
(21) Anmeldenummer: 08104500.7
(22) Anmeldetag: 23.06.2008
(51) Int. Cl.: F23D 14/22, F23D 14/32

(54) **Verfahren und Vorrichtung zum thermischen Behandeln von flüssigen oder gasförmigen Stoffen**

(30) Priorität: 07.07.2007 DE 102007031782
(71) Anmelder: Messer Group GmbH, 65843 Sulzbach (DE)
(72) Erfinder: Adendorff, Martin William, 47798, Krefeld (DE)
(74) Vertreter: Münzel, Joachim R.

(57) **Zusammenfassung**

Brennstoff-Sauerstoff-Brenner nach dem Stand der Technik können nur innerhalb eines eng begrenzten Bereiches der zuzuführenden Brennstoffmenge mit stabiler Flamme betrieben werden. Dies führt dazu, dass ein Brenner oft unabhängig vom tatsächlichen Bedarf mit einer gleichbleibenden Menge an Brennstoff- bzw. Sauerstoff betreiben werden muss.

Die erfindungsgemäße Brenneranordnung umfasst einen Brennstoff-Sauerstoff-Brenner (3), der innerhalb einer Sauerstofflanze (2), bevorzugt einer Sauerstoff-Dralllanze, aufgenommen ist. Der Brennstoff-Sauerstoff-Brenner umfasst eine erste Brennstoff-Zuführung (6) für Grundlastbetrieb und eine zweite Brennstoffzuführung (8) für Volllastbetrieb sowie eine Sauerstoff-Zuführung (9) zum Zuführen zumindest eines Teiles des zur Verbrennung des Brennstoffs benötigten Sauerstoffs. Über die Sauerstoff-Dralllanze wird zusätzlicher Sauerstoff eingeleitet, der ganz oder teilweise nicht zur Verbrennung des Brennstoffs eingesetzt wird und für eine Reaktion mit Bestandteilen der Atmosphäre in einem Brennraum (4) zur Verfügung steht. Zugleich begünstigt der äußere Sauerstoffstrahl die Ausbildung einer stabilen Flamme auch dann, wenn Brennstoff in lediglich einer einem Grundlastbetrieb entsprechenden Menge zugeführt wird.

## Beschreibung

Die Erfindung betrifft ein Verfahren zum Behandeln von flüssigen oder gasförmigen Stoffen in einem Brennraum, bei dem Brennstoff und eine zum Brennstoff überstöchiometrische Menge an Sauerstoff in den Brennraum eingetragen wird. Weiterhin betrifft die Erfindung eine Brenneranordnung, die insbesondere zur Durchführung eines derartigen Verfahrens geeignet ist.

Zur thermischen Behandlung von flüssigen oder gasförmigen Stoffen, beispielsweise zur Behandlung von Metallschmelzen oder zur CO-Nachverbrennung, kommen Blaslanzen oder Brenneranordnungen zum Einsatz. Mittels Blaslanzen wird Sauerstoff oder ein anderes Gas mit hoher Geschwindigkeit in den Behandlungsraum eingetragen. In der DE 100 59 440 A1 wird beispielsweise ein Verfahren zur Nachverbrennung von Produkten mit einer Brennstoff-SauerstoffLanze beschrieben, bei der Brennstoff mit in überstöchometrischer Menge zugeführtem Sauerstoff verbrannt und das Verbrennungsgas zusammen mit dem unverbrannten Sauerstoff mit Überschallgeschwindigkeit in den Brennraum eingetragen wird.

Problematisch bei derartigen Anordnungen ist, dass Brenner meist nur in einem engen Mengenstrombereich mit stabiler Flamme arbeiten. Dies führt dazu, dass die Brenner unabhängig vom tatsächlichen Bedarf mit vorgegebenen Sauerstoff- bzw. Brennstoffmengen betrieben werden müssen, wodurch es einer erheblichen Verschwendung von Energie und Betriebsstoffen kommt.

Aufgabe der vorliegenden Erfindung ist es daher, ein Verfahren sowie eine Brenneranordnung zur flexiblen und energiesparenden thermischen Behandlung von Gasen oder Flüssigkeiten unter Einsatz von Sauerstoff in einem Brennraum zu schaffen.

Gelöst ist diese Aufgabe durch ein Verfahren mit den Merkmalen des Anspruchs 1 sowie durch eine Brenneranordnung mit den Merkmalen des Patentanspruchs 5.

Die Aufgabe der Erfindung wird also durch ein Verfahren zum Behandeln von flüssigen oder gasförmigen Stoffen in einem Brennraum gelöst, bei dem Brennstoff und eine zum Brennstoff überstöchiometrische Menge an Sauerstoff in den Brennraum eingetragen wird, wobei der Brennstoff mit einem ersten Teilstrom des Sauerstoffs unter Ausbildung einer Flamme im Brennraum reagiert und ein zweiter Teilstrom des Sauerstoffs mit einer die Flamme einhüllenden Strömung in den Brennraum eingetragen wird. Die einhüllende Strömung stabilisiert die Flamme in einem weiten Bereich unterschiedlicher Brennstoff-Mengenströme. Durch das erfindungsgemäße Verfahren ist es möglich, die Atmosphäre oder das zu behandelnde flüssige Material im Brennraum auf einen bestimmten Temperaturwert vorzuheizen, bei dem der gleichzeitig zugeführte Sauerstoff besonders wirkungsvoll mit Bestandteilen der Atmosphäre reagiert. Als Brennstoff kommt ein flüssiger oder gasförmiger Brennstoff zum Einsatz, beispielsweise Propan, Erdgas oder Öl. Als "Sauerstoff" wird hier ein Gas mit einem Sauerstoffanteil von mehr als 90%, bevorzugt mehr als 99%, bezeichnet.

Bevorzugt wird dem in den Brennraum eingetragenen zweiten Teilstrom des Sauerstoffs eine Drallströmung aufgeprägt. Durch die Drallströmung wird eine besonders intensive Durchmischung des eingetragenen Sauerstoffs mit dem Gas im Brennraum bewirkt und dadurch die Durchführung der gewünschten Reaktion begünstigt.

Eine vorteilhafte Ausgestaltung der Erfindung sieht vor, dass der erste Teilstrom des Sauerstoffs lediglich eine zum Brennstoff unterstöchimetrische Menge an Sauerstoff enthält und somit ein Teil des Brennstoffs mit Sauerstoff aus dem zweiten Teilstrom verbrannt wird. Je größer der Mengenanteil des zweiten, äußeren Teilstroms ist, desto kürzer ist die sich am Brenner ausbildende Flamme. Dies ist besonders dann von Vorteil, wenn das erfindungsgemäße Verfahren zur Behandlung von Gasen in relativ eng dimensionierten Abgasleitungen eingesetzt wird.

Besonders bevorzugt wird der nicht zur Verbrennung genutzte Teil des Sauerstoffs im Brennraum zur CO-Nachverbrennung oder zur Verbrennung oder zum Kracken von längerkettigen Kohlenwasserstoffen eingesetzt, wie sie beispielsweise bei der Verbrennung von Kunststoffen entstehen.

Die erfindungsgemäße Brenneranordnung umfasst einen bei seinem bestimmungsgemäßen Einsatz in einen Brennraum einmündenden Brennstoff-Sauerstoff-Brenner mit wenigstens einer Zuführung für gasförmigen oder flüssigen Brennstoff sowie wenigstens einer Zuführung für Sauerstoff, wobei der Brennstoff-Sauerstoff-Brenner innerhalb einer Sauerstofflanze zum Einleiten von Sauerstoff in den Brennraum angeordnet ist.

Durch den Brennstoff-Sauerstoff-Brenner erfolgt die Ausbildung einer Flamme im Brennraum. Zugleich wird zusätzlich Sauerstoff durch die Sauerstofflanze in den Brennraum eingetragen und kann dort mit zu behandelnden Stoffen in Brennraum reagieren. Gleichzeitig sorgt der durch die Sauerstofflanze eingetragene Sauerstoff für eine Stabilisierung der Flamme des Brennstoff-Sauerstoff-Brenners. Dadurch kann die Brenneranordnung in einem weiten Bereich unterschiedlicher Brennstoff-Mengenströme mit stabiler Flamme betreiben werden.

Eine bevorzugte Ausgestaltung der erfindungsgemäßen Brenneranordnung sieht vor, dass der Brennstoff-Sauerstoff-Brenner eine Zuführung von primärem Brennstoff zum Abdecken einer Verbrennungs-Grundlast sowie wenigstens eine Zuführung für sekundären Brennstoff zum Abdecken einer Voll- oder Spitzenlast umfasst. Auf diese Weise kann die Menge an zugeführtem Brennstoff den jeweiligen Erfordernissen angepasst werden.

Vorzugsweise ist die Brenneranordnung derart aufgebaut, dass die Sauerstofflanze, die wenigstens eine Sauerstoff-Zuführung und die Zuführung für sekundären Brennstoff koaxial zueinander und um die zentral angeordnete Zuführung für primären Brennstoff angeordnet sind.

In einer besonders vorteilhaften Weiterbildung der Erfindung ist die Sauerstofflanze mit einer Einrichtung zur Drallerzeugung ausgerüstet. Als besonders zweckmäßig erweisen sich dabei drallerzeugende Austrittsdüsen, die tangential bzw. mit einer tangentialen Komponente zur Hauptrichtung der Sauerstoffströmung von der Sauerstofflanze in den Brennraum hinein verlaufen und auf diese Weise dem aus der Sauerstofflanze austretenden Sauerstoff eine Drallströmung aufzwingen. Dadurch ist es möglich, im Brennraum ein großes Volumen mit Sauerstoff zu beaufschlagen und somit eine intensive Durchmischung zu erzielen. Zugleich führt der verdrallte Sauerstoffstrahl zu einer weiteren Stabilisierung der Flamme des Brennstoff-Sauerstoff-Brenners.

Eine bevorzugte Ausgestaltung der Erfindung sieht vor, dass die erfindungsgemäße Brenneranordnung in eine Abgasleitung integriert ist. Die Abgasleitung dient in diesem Falle also als Brennraum. Durch die die Kombination aus Heizwirkung und Sauerstoffeintrag können für unterschiedliche Behandlungen vorteilhafte Bedingungen in der Abgasleitung hergestellt werden. So kann der Brenner beispielsweise zur CO-Nachverbrennung eingesetzt werden. Eine andere Anwendungsmöglichkeit ist die Beseitigung organischer Verunreinigungen aus einem Behandlungsgas. Insbesondere ist es mit dem erfindungsgemäßen Brenner zielgenau möglich, längerkettige Kohlenwasserstoffe, wie sie bei der Verbrennung von Kunststoff entstehen können, zu beseitigen, ohne andere Bestandteile des Gases, wie etwa CO, anzugreifen.

Anhand der Zeichnung soll nachfolgend ein Ausführungsbeispiel der Erfindung näher erläutert werden. Die einzige Zeichnung (Fig. 1) zeigt schematisch den Aufbau einer erfindungsgemäßen Brenneranordnung im Längsschnitt.

Die Brenneranordnung 1 weist einen innerhalb einer Sauerstofflanze 2 aufgenommenen außenmischenden Brennstoff-Sauerstoffbrenner 3 auf, der in einen Brennraum 4 einmündet. Beim Brennraum 4 handelt es sich beispielsweise um einen Ofenraum oder um eine Abgasleitung. Der Brennstoff-Sauerstoff-Brenner 3 umfasst eine entlang einer Mittelachse 5 der Brenneranordnung 1 angeordnete primäre Brennstoffzuführung 6, die axial verschiebbar im Brennstoff-Sauerstoff-Brenner 3 aufgenommen ist. Die primäre Brennstoffzuführung 6 dient zugleich als Zündbrenner für den Brennstoff-Sauerstoffbrenner 3. Die Menge an Brennstoff, die beim Betrieb des Brenners 3 über die primäre Brennstoffzuführung 6 eingeleitet wird, wird im Folgenden als "Grundlast-Brennstoff" bezeichnet. Radial außenseitig an der primären Brennstoffzuführung 6 schließt sich eine sekundäre Brennstoffzuführung 8 an, mittels der zusätzlicher, im Folgenden als "Volllast-Brennstoff" bezeichneter Brennstoff zugeführt wird. An die sekundäre Brennstoffzuführung 8 ist, wiederum radial außenseitig, eine Brenner-Sauerstoffzuführung 9 vorgesehen. Im Ausführungsbeispiel sind sekundäre Brennstoffzuführung 8 und Brenner-Sauerstoffzuführung 9 als konzentrisch zueinander angeordnete Rohre ausgebildet. Es ist jedoch im Rahmen der Erfindung auch denkbar, jeweils mehrere parallel zueinander verlaufende Zuführungen für sekundären Brennstoff und/oder Sauerstoff vorzusehen, die um die primäre Brennstoffzuführung 6 herum angeordnet sind. Nicht in der Zeichnung dargestellt sind Leitungen für Kühlmittel, beispielsweise Wasser oder Heißdampf.

Die Sauerstofflanze 2 umfasst einen mit einer Sauerstoffzuleitung 12 verbundenen Zuleitungskanal 10, der sich radial außenseitig an der Brenner - Sauerstoffzuführung 9 erstreckt und im Bereich der Mündungsöffnung der Brenneranordnung 1 mit Austrittsdüsen 11 versehen ist. Die Austrittsdüsen 11 verlaufen tangential oder mit einer tangentialen Komponente zur Längserstreckung 5 der Brenneranordnung 1 und sorgen dafür, dass dem austretenden Sauerstoffgasstrom eine Drallströmung auferlegt wird. Es ist im übrigen auch möglich, ergänzend die Brennstoffzuführungen 6,8 und/oder der Brenner-Sauerstoffzuführung 9 mit geeigneten Drallerzeugern auszurüsten, um die Geometrie der Flamme zu beeinflussen.

Beim Betrieb der Brenneranordnung 1 wird Zündgas in die primäre Brennstoffzuführung 6 eingeleitet und mit einem hier nicht gezeigten elektrischen Zünder gezündet. Als Zündgas wird üblicherweise eine geringe Menge des für die Brenneranordnung 1 vorgesehenen Brennstoffs, beispielsweise Propan, verwendet. Je nach Auslegung der Brenneranordnung 1 kann auch direkt der Grundlast-Brennstoff beim Einleiten gezündet werden. Der Brennstoff wird über eine Brennstoffzuleitung 14 aus einer hier nicht gezeigten Quelle herangeführt und über die primäre Brennstoffzuführung 6 in den Brennraum 4 eingeleitet. Volllast-Brennstoff, bis zur vielfachen, beispielsweise zwanzigfachen Menge des Grundlast-Brennstoffs, wird aus einer Brennstoff-Zuleitung 16 in die Brennstoff-Zuführung 8 eingeleitet.

Der Sauerstoff wird teilweise über die Sauerstoffzuführung 9 und teilweise über die Sauerstofflanze 2 in den Brennraum 4 eingetragen. Dazu wird Sauerstoff in einem gegenüber der zugeführten Brennstoffmenge überstöchimetrischen Verhältnis aus einer Quelle entnommen und einerseits einer mit der Sauerstoffzuführung 9 verbundenen Sauerstoffzuleitung 15 und andererseits der Sauerstoffzuleitung 12 der Sauerstofflanze 2 zugeführt. Dabei entspricht die Menge des durch die Sauerstoffzuleitung 15 zugeführten Sauerstoffs maximal der zur Verbrennung des Brennstoffs stöchiometisch erforderlichen Menge. Die Verbrennung des Brennstoffs mit diesem Sauerstoff führt zur Ausbildung einer Flamme vor der Mündungsöffnung des Brennstoff-Sauerstoffbrenners 3 im Brennraum 4.

Der über die Sauerstofflanze 2 in den Brennraum 4 mit einer Drallströmung eingetragene Sauerstoff reagiert teilweise mit dem unverbrannten Brennstoff. Aufgrund der Drallströmung erfolgt eine intensive Durchmischung des unverbrannten Sauerstoffs mit dem im Brennraum 4 vorliegenden flüssigen oder gasförmigen Stoff, wodurch die dort gewünschte Reaktion begünstigt wird.

Zugleich hüllt der aus der Sauerstofflanze 2 austretende Sauerstoff die Flamme des Brennstoff-Sauerstoff-Brenners ein und stabilisiert diese auch bei geringen Brennstoffmengen, insbesondere auch bei der Zuführung lediglich von Grundlast-Brennstoff. Um die Verhältnisse den jeweils unterschiedlichen Brennstoffmengen anzupassen, ist entweder die Drallstärke variabel einstellbar, oder die Sauerstofflanze 2 ist derart konzipiert, dass der aus den Zuführöffnungen 12 austretende Sauerstoff in allen Betriebsarten mit kritischer Geschwindigkeit austritt, sodass sich die Drallstärke auch bei unterschiedlichen Sauerstoff-Massenströmen nicht verändert.

In den Zuleitungen 12,14,15,16 sind hier nicht gezeigte Regelventile vorgesehen, die mit einer Steuer- und Regeleinrichtung in Verbindung stehen, mittels der die Einleitung von Brennstoff- bzw. Sauerstoffmengen durch die Zuführungen 6,8,9 sowie durch die Sauerstofflanze 2 hindurch eingestellt werden kann. Vorteilhaft ist auch eine Regelung der zuzuführenden Brennstoff- bzw. Sauerstoffmengen in Abhängigkeit gemessener Parameter wie beispielsweise der Temperatur im Brennraum 4 oder der Konzentration eines Bestandteils in der Atmosphäre des Behandlungsraums.

Die Brenneranordnung 1 eignet sich insbesondere zur thermischen Behandlung von Gasen, insbesondere von Abgasen. Beispielsweise wird die Brenneranordnung 1 in der Wand einer abgasführenden Leitung im Gegenstrom zum Abgas angeordnet. Die aus dem Sauerstoff-Brennstoff-Brenner 3 austretende Flamme dient zur Aufheizung des Abgases auf eine bestimmte Temperatur, bei der die gewünschte Reaktion eines Abgasbestandteils mit dem zugeführten Sauerstoff begünstigt wird. So werden zielgerichtet im Abgas enthaltene Schadstoffe, wie beispielsweise längerkettige Kohlenwasserstoffe, verbrannt oder z.B. durch Kracken zerstört und können anschließend ausgefiltert oder in sonstiger Weise entfernt werden. Die Brenneranordnung ist besonders geeignet in den Fällen, in denen der Brennstoff-Sauerstoff-Brenner 3 überwiegend in Grundlast, also ohne Zuschaltung der sekundären Brennstoffzuführung 6 gefahren werden soll. Die Brenneranordnung 1 ist jedoch auch für andere Anwendungen geeignet, beispielsweise für die CO-Nachverbrennung.

### Beispiel:

Eine Brenneranordnung der dargestellten Art werde für die Behandlung eines Abgases eingesetzt. Ziel ist dabei die Beseitigung von organischen Bestandteilen in einem CO-reichen Abgas durch Reaktion mit dem zugeführten Sauerstoff bei moderaten Temperaturen von 200° bis 600°C, wobei das im Abgas enthaltende CO nicht verbrannt, sondern einer industriellen Verwertung zugeführt werden soll. Der Brenner ist daher für einen Dauerbetrieb von 50kW konzipiert, die durch Verbrennung des Grundlast-Brennstoffs erreicht wird. In Spitzenlastphasen, beispielsweise im Aufheizbetrieb, wird dagegen eine Energie von 1000 kW benötigt, die durch Verbrennung des Volllast-Brennstoffs bereitgestellt wird. Aufgrund des großen Verhältnisses von 1:20 zwischen Grund- und Volllast ist die Stabilität der Flamme bei Grundlast problematisch. Durch Zuführung von bis zu 300 Nm³/h Sauerstoff durch die als Dralllanze konzipierte Sauerstofflanze wird die Flamme jedoch auch im Grundlastbetrieb stabilisiert und ein Dauerbetrieb ist auch bei niedrigen Energien bzw. Temperaturen möglich.

### Bezugszeichenliste

- 1.: Brenneranordnung
- 2.: Sauerstofflanze
- 3.: Brennstoff-Sauerstoffbrenner
- 4.: Brennraum
- 5.: Mittelachse
- 6.: Zuführung für primären Brennstoff
- 7.: -
- 8.: Sekundäre Brennstoffzuführung
- 9.: Brenner-Sauerstoffzuführung
- 10.: Zuleitungskanal
- 11.: Dralldüsen
- 12.: Sauerstoffzuleitung
- 13.: -
- 14.: Brennstoffzuleitung
- 15.: Sauerstoffzuleitung
- 16.: Brennstoffzuleitung

## Patentansprüche

1. Verfahren zum Behandeln von flüssigen oder gasförmigen Stoffen in einem Brennraum (4), bei dem Brennstoff und eine zum Brennstoff überstöchiometrische Menge an Sauerstoff in den Brennraum (4) eingetragen wird,
**dadurch gekennzeichnet,**
**dass** der Brennstoff mit einem ersten Teilstrom des Sauerstoffs unter Ausbildung einer Flamme im Brennraum (4) reagiert und ein zweiter Teilstrom des Sauerstoffs mit einer die Flamme einhüllenden Strömung in den Brennraum (4) eingetragen wird.

2. Verfahren nach Anspruch 1, **dadurch gekennzeichnet, dass** dem in den Brennraum (4) eingetragenen zweiten Teilstrom des Sauerstoffs eine Drallströmung aufgeprägt wird.

3. Verfahren nach Anspruch 1 oder 2, **dadurch gekennzeichnet, dass** der erste Teilstrom eine zum Brennstoff unterstöchimetrische Menge an Sauerstoff enthält und ein Tei des Brennstoffs mit dem Sauerstoff des zweiten Teilstroms verbrannt wird.

4. Verfahren nach einem der vorhergehenden Ansprüche, **dadurch gekennzeichnet, dass** der Sauerstoff im Brennraum (4) zur CO-Nachverbrennung und/oder zum Verbrennen oder Kracken von langkettigen Kohlenwasserstoffen im Behandlungsgas eingesetzt wird.

5. Brenneranordnung, insbesondere zur Durchführung des Verfahrens nach einem der vorhergehenden Ansprüche, mit einem bei seinem Einsatz in einen Brennraum (4) einmündenden Brennstoff-Sauerstoff Brenner (3), der wenigstens eine Zuführung (6,8) für gasförmigen oder flüssigen Brennstoff sowie wenigstens eine Zuführung (9) für Sauerstoff umfasst und innerhalb einer Sauerstofflanze (2) zum Einleiten von Sauerstoff in den Brennraum (4) angeordnet ist.

6. Brenneranordnung nach Anspruch 5, **dadurch gekennzeichnet, dass** der Brennstoff-Sauerstoff-Brenner (3) eine Zuführung (6) von primärem Brennstoff zum Abdecken einer Verbrennungs-Grundlast sowie wenigstens eine Zuführung (8) für sekundärem Brennstoff zum Abdecken einer Voll- oder Spitzenlast umfasst.

7. Brenneranordnung nach Anspruch 6, **dadurch gekennzeichnet, dass** die Sauerstofflanze (2), die wenigstens eine Sauerstoff-Zuführung und die Zuführung (8) für sekundären Brennstoff koaxial zueinander und um die zentral angeordnete Zuführung (6) für primären Brennstoff angeordnet sind.

8. Brenneranordnung nach einem der Ansprüche 5 bis 7, **dadurch gekennzeichnet, dass** die Sauerstofflanze (2) mit einer Einrichtung zur Drallerzeugung ausgerüstet ist.

9. Brenneranordnung nach Anspruch 8, **dadurch gekennzeichnet, dass** die Einrichtung zur Drallerzeugung tangential oder mit einer tangentialen Komponente zur Hauptströmungsrichtung verlaufende Austrittsdüsen (12) umfasst.

10. Brenneranordnung nach einem der Ansprüche 5 bis 9, **dadurch gekennzeichnet, dass** als Brennraum (4) eine Abgasleitung vorgesehen ist.
